# EUROPÄISCHE PATENTSCHRIFT

(11) **EP 1 079 961 B1**
(45) Veröffentlichungstag und Bekanntmachung des Hinweises auf die Patenterteilung: **23.10.2002**
(21) Anmeldenummer: 99920826.7
(22) Anmeldetag: 30.04.1999
(51) Int. Cl.: B27N 3/18, B27N 3/08

(54) **VERFAHREN UND VORRICHTUNG ZUR HERSTELLUNG VON FORMKÖRPERN**
METHOD AND DEVICE FOR PRODUCING SHAPED BODIES
PROCEDE ET DISPOSITIF POUR PRODUIRE DES CORPS MOULES

(30) Priorität: 19.05.1998 DE 19822487; 07.09.1998 DE 19840818
(43) Veröffentlichungstag der Anmeldung: 07.03.2001
(73) Patentinhaber: Valmet Panelboard GmbH, 30559 Hannover (DE)
(72) Erfinder: IREDI, Hans-Joachim, D-31848 Bad Münder (DE); CORNILS, Ove-Walter, D-31832 Springe (DE); JAPES, Hubertus, D-31848 Bad Münder (DE); LINDE, Klaus, D-31867 Pohle (DE); WILBOIS, Franz-Josef, D-31787 Welliehausen (DE)
(74) Vertreter: Manitz, Finsterwald & Partner GbR
(86) Internationale Anmeldenummer: EP9902955
(87) Internationale Veröffentlichungsnummer: WO99059788

(56) Entgegenhaltungen:
- DE-A- 3 914 106
- DE-A- 19 701 596
- US-A- 4 293 509
- US-A- 5 603 881

## Beschreibung

Es wird ein Verfahren zur Herstellung von Formkörpern, insbesondere von Faser-, Span- oder dergleichen Platten, beschrieben, bei dem mit Bindemittel versetzte Fasern, zellulose- oder lignozellulosehaltige Teilchen zu einem Vlies gestreut und vorerwärmt werden, bevor das Vlies unter Zufuhr von Wärme und Druck zu dem Formkörper verpreßt wird. Weiterhin ist die Erfindung auf eine Vorrichtung zum Herstellen von Formkörpern, insbesondere von Faser-, Span- oder dergleichen Platten gerichtet, wobei die Vorrichtung eine Streustation, eine Formstraße, eine Preßstation und eine der Preßstation vorgeschaltete Heizvorrichtung zur Erwärmung eines von der Streustation auf die Formstraße gestreuten Vlieses vor Einlaufen in die Preßstation umfaßt.

Eine solche Vorrichtung sowie ein entsprechendes Verfahren sind aus der DE-PS 39 14 106 bekannt. Bei der in dieser Druckschrift beschriebenen Vorrichtung ist die Heizvorrichtung im Bereich der Einlauftrommeln der Preßstation angeordnet, um auf diese Weise den Ausstoß von Formkörpern zu erhöhen bzw. bei vorgegebenem Ausstoß die Länge der Presse zu reduzieren.

Nachteilig an einer solchen Vorrichtung ist, daß sowohl in der Heizvorrichtung als auch in der Preßstation dem Vlies eine relativ große Menge an Wärmeenergie zugeführt werden muß und daß die Transportgeschwindigkeit des Vlieses eine bestimmte Maximalgeschwindigkeit nicht überschreiten darf, da andernfalls eine vollständige Erwärmung des Vlieses über seinen gesamten Querschnitt nicht möglich ist.

Es ist eine Aufgabe der Erfindung, ein Verfahren und eine Vorrichtung der eingangs genannten Art so auszubilden, daß die zuzuführende Wärmeenergie verringert werden kann, wobei gleichzeitig eine gleichmäßige Durchwärmung des Vlieses erhalten bleibt. Eine weitere Aufgabe ist es, ein Verfahren sowie eine Vorrichtung der eingangs genannten Art so weiterzubilden, daß diese noch flexibler einsetzbar sind und insbesondere der Ausstoß von Formkörpern gesteigert bzw. bei vorgegebenem Ausstoß die Länge der Vorrichtung reduziert werden kann.

Der das Verfahren betreffende Teil der Aufgabe wird ausgehend von einem Verfahren der eingangs genannten Art dadurch gelöst, daß die Vorerwärmung des aus den vorverdichteten bzw. vorgepreßten Fasern oder dergleichen Teilchen bestehenden Vlieses durch Zufuhr von Wärmeenergie vom Inneren des Vlieses nach außen zur Oberfläche des Vlieses hin erfolgt. Dementsprechend wird der die Vorrichtung betreffende Teil der Aufgabe bei einer Vorrichtung der eingangs genannten Art dadurch gelöst, daß die Heizvorrichtung zur Zuführung von Wärme vom Inneren des Vlieses nach außen zur Oberfläche des Vlieses hin ausgebildet ist.

Während somit bei dem Gegenstand der DE 39 14 106 die Wärmeenergie sowohl der Heizeinrichtung als auch der Preßstation von den Außenseiten des Vlieses in Richtung zum Inneren des Vlieses hin erfolgt, wird gemäß der Erfindung die Zuführrichtung der Wärmeenergie in der Hcizvorrichtung umgedreht.

Da die in der Preßstation dem Vlies über die Preßrollen zugeführte Wärme von den Außenseiten zum Inneren des Vlieses hin erfolgt, ist es günstiger, in der Vorwärmphase bereits das Innere des Vlieses zu erhitzen, wohingegen eine Erhitzung der Außenseiten nicht so wesentlich ist. Durch die Kombination einer von innen nach außen erfolgenden Vorwärmung und einer von außen nach innen erfolgenden Wärmebehandlung innerhalb der Preßstation ist gewährleistet, daß das Vlies über seinen gesamten Querschnitt vollständig und gleichmäßig erwärmt ist.

Weiterhin ist der Energieverlust der zugeführten Wärmeenergie, der auf dem Weg zwischen der Heizvorrichtung und der Preßstation erfolgt, deutlich geringer, wenn das Vlies einen "heißen Kern" besitzt, als wenn das Vlies in der Heizvorrichtung über seine Außenseiten erwärmt wird.

Somit kann zum einen eine Energieeinsparung dadurch erreicht werden, daß in der Heizvorrichtung das Vlies nicht vollständig bis zu den Außenseiten hin erwärmt werden muß und zum anderen dadurch, daß die Energieverluste zwischen Heizvorrichtung und Preßstation verringert werden.

Nach einer vorteilhaften Ausführungsform der Erfindung wird zumindest ein Zusatzstoff, insbesondere ein Katalysator für das in dem Vlies enthaltene Bindemittel, ebenfalls vom Inneren des Vlieses nach außen zur Oberfläche des Vlieses hin in das Vlies eingebracht.

Durch das Zuführen eines oder mehrerer Zusatzstoffe ebenfalls vom Inneren des Vlieses nach außen zur Oberfläche des Vliese hin, kann beispielsweise eine Beschleunigung des in dem Vlies stattfindenden Abbindevorganges erreicht werden. Durch die Zuführung der Zusatzstoffe vom Inneren des Vlieses her ist die zu durchdringende Dicke des Vlieses reduziert, so daß eine gleichmäßigere Durchdringung des Vliese mit den Zusatzstoffen erfolgt. Gerade der innen liegende kritische Bereich des Vlieses wird erfindungsgemäß in optimaler Weise mit den Zusatzstoffen durchdrungen.

Die genannte Aufgabe wird weiterhin dadurch gelöst, daß zur Bildung des Vlieses zunächst zwei separate Vliese gestreut werden, die jeweils so zusammengeführt werden, daß die einander zugewandten Seiten der separaten Vliese das Innere und die voneinander abgewandt liegenden Seiten der separaten Vliese die Ober- und die Unterseiten des Vlieses bilden.

Erfindungsgemäß werden zwei zunächst separat gestreute Vliese erzeugt, die zur Bildung eines einheitlichen Gesamtvlieses zusammengeführt werden. Die nach dem Zusammenführen aufeinanderliegenden Seiten der separaten Vliese bilden somit den Innenbereich und die voneinander abgewandten Seiten die Ober- und Unterseiten des Gesamtvlieses. Die beiden separaten Vlies können somit jeweils von ihren einander zugewandten Seiten, die später den Innenbereich des Gesamtvlieses bilden, her erwärmt werden, indem von diesen Seiten aus Wärmeenergie nach den voneinander abgewandt liegenden Seiten der separaten Vliese zugeführt wird.

Die Zusammenführung der separaten Vliese kann dabei maschinell oder auch manuell erfolgen. Beispielsweise kann eines der separaten Vliese auf einer beispielsweise als Förderband ausgebildeten Transportvorrichtung in üblicher Weise transportiert werden, während das zweite Vlies manuell von oben auf das auf der Transportvorrichtung liegende untere Vlies aufgelegt wird.

Anstelle einer separaten Streuung von zwei Vliesen kann erfindungsgemäß ein Vlies mit einem mattenförmigen Aufbau verwendet werden, das im wesentlichen parallel zu seiner Ober- und Unterseite aufgeschnitten wird, wobei die Wärmezufuhr durch die Schlittflächen hindurch sowohl in Richtung zu der Oberseite als auch zu der Unterseite des Vlieses erfolgt. Dazu ist bevorzugt eine insbesondere als Schneidvorrichtung ausgebildete Trennvorrichtung vorgesehen, mit der das Vlies in zumindest zwei, insbesondere in ein unteres und ein oberes Teilvlies teilbar ist, wobei die Heizvorrichtung im Bereich zwischen den Teilvliesen angeordnet ist.

Die Teilvliese besitzen dabei vorzugsweise im wesentlichen die gleiche Dikke, so daß eine gleichmäßige Durchwärmung des Vlieses von innen nach außen sowohl zur Ober- als auch zur Unterseite des Vlieses erreicht wird. Die Heizvorrichtung liegt dabei vorteilhafterweise unmittelbar an den Schnittflächen der Teilvliese an, da auf diese Weise ein Energieverlust weitgehend vermieden wird.

Die Trennvorrichtung ist bevorzugt als Säge, insbesondere als Bandsäge, bevorzugt als endlose Bandsäge ausgebildet, wobei zweckmäßigerweise die Schnittrichtung der Schneidvorrichtung entgegen der Transportrichtung des Vlieses im wesentlichen parallel zur Oberfläche der Formstraße gerichtet ist. Auf diese Weise ist eine einfache Zuführung der Wärmeenergie vom Inneren des Vlieses zur Außenseite hin möglich. Weiterhin kann das Auftrennen des Vlieses in zwei Teilvliese unmittelbar während des Transports des Vlieses auf der Formstraße in Richtung der Preßstation erfolgen, ohne daß der Transportvorgang unterbrochen oder in sonstiger Weise beeinträchtigt wird. Somit kann die Erfindung sowohl beim kontinuierlichen Herstellen als auch beim diskreten Herstellen von Formkörpern verwendet werden.

Bevorzugt wird das Vlies vor der Vorerwärmung vorgepreßt, da auf diese Weise bei dem Schneidvorgang ein Aufreißen oder Zerfallen der Faserbestandteile des Vlieses vermieden wird. Weiterhin wird die Erfindung bevorzugt bei Vliesen eingesetzt, die aus Fasern und nicht beispielsweise aus Spänen hergestellt sind, da Fasern während der Vorpressung verfilzen und damit dem Vlies eine Festigkeit geben, die für den anschließenden Schneidvorgang vorteilhaft ist.

Nach einer weiteren vorteilhaften Ausführungsform der Erfindung umfaßt die Heizvorrichtung eine Heizkammer, die sich im wesentlichen über die gesamte Breite des Vlieses erstreckt und die in ihren den Teilvliesen zugewandten Bereichen jeweils insbesondere schlitzförmige Austrittsöffnungen zum Abgeben von Heizmedium, insbesondere von Dampf, aus der Heizkammer in das Vlies aufweist.

Durch die Heizkammer kann die Erwärmung des Vlieses über seine gesamte Breite sehr einfach und gleichmäßig durchgeführt werden. Weiterhin können die Austrittsöffnungen zumindest teilweise, insbesondere über ein Schieberelement, verschließbar ausgebildet sein, so daß sowohl eine Steuerung der Menge des austretenden Heizmediums als auch des Ortes, an denen innerhalb des Vlieses Heizmedium austreten soll, einstellbar ist.

Vorteilhaft ist die Heizvorrichtung möglichst nahe am Presseneinlauf vorzusehen, so daß sowohl die Wärmezufuhr als auch gegebenenfalls die Einbringung der Zusatzstoffe in das Vlies unmittelbar vor dessen Einlaufen in den Preßspalt erfolgt.

Es ist weiterhin möglich, das Vlies asymmetrisch, daß heißt in Teilvliese unterschiedlicher Dicke aufzuschneiden oder entsprechend unterschiedlich dick gestreute Teilvliese zu einem einheitlichen Vlies zusammenzuführen. Weiterhin ist möglich, nicht nur zwei, sondern mehrere Teilvliese zu erzeugen, wobei diese unterschiedliche oder gleiche Dicken besitzen können.

Um die Reibung zwischen den Teilvliesen und der Heizvorrichtung zu verringern, kann erfindungsgemäß auch eine Vibrationsvorrichtung vorgesehen sein bzw. kann die Heizvorrichtung in Vibration versetzt werden. Die Heizvorrichtung kann vorteilhaft insbesondere an ihren Kontaktstellen zu den Teilvliesen mit thermischem Isolationsmaterial, beispielsweise mit Teflon oder dergleichen beschichtet sein. Dadurch kann eine vorzeitige Aushärtung oder eine Neigung zum Aushärten des in den Vlicsmaterial enthaltenen Bindemittels vermieden werden. Anstelle oder zusätzlich zu Isolationsmaterial kann die Heizvorrichtung beispielsweise auch Abschnitte, insbesondere Kammern mit Kühlmedium, zum Beispiel gekühlter Luft enthalten.

Eine erfindungsgemäß ausgebildete Heizvorrichtung kann auch zum Zuführen von Wärmeenergie und/oder Zusatzstoffen in umgekehrter Richtung, d.h. von der Außenseite des Vlieses zu dessen Innenseite hin ausgebildet sein. Anstelle über die beispielsweise seitlich vorgesehenen Öffnungen der Heizvorrichtung das Wärmemedium und/oder die Zusatzstoffe zuzuführen, kann an diesen Öffnungen Unterdruck beispielsweise durch Anschluß einer Vakuumeinrichtung erzeugt werden. Aufgrund des innerhalb der Heizvorrichtung auf diese Weise erzeugten Unterdruckes können dann ein Wärmemedium und/oder entsprechende Zusatzstoffe der Oberund/oder Unterseite des Vlieses zugeführt werden, woraufhin sie aufgrund des Unterdruckes durch das jeweilige Teilvlies hindurch von der Außenseite zum Inneren des Vlieses hin verbracht werden.

Weitere vorteilhafte Ausführungsformen der Erfindung sind in den Unteransprüchen angegeben.

Die Erfindung wird nachfolgend anhand eines Ausführungsbeispiels unter Bezugnahme auf die Zeichnungen näher beschrieben; in diesen zeigen:
- Fig. 1: einen Längsschnitt durch eine erfindungsgemäß ausgebildete Heizvorrichtung mit einer vorgeschalteten Bandsäge,
- Fig. 2: eine Draufsicht auf die Vorrichtung gemäß Fig. 1,
- Fig. 3: eine Teilansicht der Draufsicht nach Fig. 2 in größerem Maßstab,
- Fig. 4: eine Schnittansicht gemäß den Linien A-A aus Fig. 3,
- Fig. 5: eine Seitenansicht der Vorrichtung nach Fig. 3,
- Fig. 6: eine Schnittansicht gemäß den Linien B-B nach Fig. 5 und
- Fig. 7: einen Längsschnitt durch eine weitere Ausführungsform der Erfindung.

Fig. 1 zeigt ein Vlies 1, das auf einer als endloses umlaufendes Förderband ausgebildeten Formstraße 2 gestreut und in Richtung eines Pfeils 3 zu einer durch zwei ausschnittsweise dargestellten Pressenwalzen 4 gebildeten Preßstation 5 transportiert wird.

Über die Preßwalzen 4 wird das Vlies 1 mit Druck und Wärme beaufschlagt, so daß am Ausgang der Preßstation 5 die gewünschten Formkörper in Form von Platten austreten.

In Transportrichtung vor der Preßstation 5 ist eine teilweise dargestellte Bandsäge 6 angeordnet, die durch eine teilweise dargestellte um eine Achse 7 drehbare Umlenkrolle 8 sowie ein um die Außenseite der Umlenkrollc 8 geführtes endloses Sägeblatt 9 angedeutet ist.

Die Bandsäge 6 ist mit seinem Sägeblatt 9 in der Höhe verstellbar, wie es durch einen Doppelpfeil 10 angedeutet ist. In Fig. 1 ist die Position der Bandsäge 6 so eingestellt, daß das Sägeblatt 9 in etwa in der Mitte der Höhe des Vlieses 1 zu liegen kommt, wobei die Zähne 21 des Sägeblattes 9 entgegen der durch den Pfeil 3 dargestellten Transportrichtung des Vlieses gerichtet sind, wie es aus Fig. 2 zu erkennen ist. Dabei erstreckt sich das Sägeblatt 9 im wesentlichen horizontal und geradlinig über die gesamte Breite des Vlieses 1 (siehe ebenfalls Fig. 2), so daß das Vlies 1 bei einer Bewegung entlang des Pfeils 3 durch das Sägeblatt 9 in ein oberes und ein unteres Teilvlies 11, 12 mit jeweils der im wesentlichen gleichen Dicke aufgeschnitten wird.

Im Bereich zwischen der Bandsäge 6 und der Preßstation 5 ist eine Heizvorrichtung 13 vorgesehen, die zwischen dem oberen und dem unteren Teilvlies 11, 12 angeordnet ist.

Die Heizvorrichtung 13 umfaßt eine Hohlschiene 14 mit einer Heizkammer 15, die sich über die gesamte Breite des Vlieses 1 erstreckt, sowie einer sich an der Hohlschiene 14 entgegen der Transportrichtung 3 anschließenden Aufweitungsvorrichtung 16 und einer sich in Transportrichtung 3 an die Heizkammer 15 anschließenden Zusammenführungsvorrichtung 17.

Die Aufweitungsvorrichtung 16 besitzt eine gegen die Transportrichtung 3 hin abfallende Auflaufschräge 18 und ist zusammen mit der Bandsäge 6 in seiner Höhe verstellbar, wie es durch den Doppelpfeil 10 angedeutet ist. Das Innere der Aufweitungsvorrichtung 16 ist als Hohlraum 49 ausgebildet, der über in der Auflaufschräge 18 ausgebildete Zusatzaustrittsöffnungen 48, die beispielsweise als Schlitze, Bohrungen oder sonstige Öffnungen ausgebildet sein können, mit der Unterseite des oberen Teilvlieses 11 in Verbindung steht. Zusätzlich oder anstelle des Hohlraums 49 kann die Aufweitungsvorrichtung 16 in ihrem Inneren mit thermischem Isolationsmaterial ausgefüllt sein. Sowohl die Ober- als auch Unterseiten der Aufweitungsvorrichtung 16 können mit thermischen Isolationsmaterial beschichtet oder aus diesem ausgebildet sein. Gleiches gilt für die die Aufweitungsvorrichtung 16 seitlich begrenzende Trennwand 56.

Die Zusammenführungsvorrichtung 17 besitzt eine in Transportrichtung 3 abfallende Ablaufschräge 19, und ist in ihrer Höhe verstellbar, wie es durch den Doppelpfeil 20 angedeutet ist. Da sich das zwischen der Formstraße 2 und der Unterseite der Zusammenführungsvorrichtung 17 geführte untere Teilvlies 12 aufgrund der Erhitzung durch die Heizvorrichtung 13 in seiner Dicke ausdehnt, wird die zwischen dem Teilvlies 12 und der Unterseite der Zusammenführungsvorrichtung 17 wirkende Reibung erhöht. Durch Verschieben der Zusammenführungsvorrichtung 17 nach oben kann diese Reibung reduziert werden. Das Innere der Zusammenführungsvorrichtung 17 ist ebenfalls als Hohlraum 50 ausgebildet, der über in der Ablaufschräge 19 ausgebildete Zusatzaustrittsöffnungen 51 mit der Unterseite des oberen Teilvlieses 11 in Verbindung steht.

In Fig. 2 ist eine Draufsicht auf die Vorrichtung gemäß Fig. 1 dargestellt, wobei lediglich eine Hälfte der Vorrichtung abgebildet ist. Grundsätzlich kann die Vorrichtung bezüglich einer Achse 47 spiegelsymmetrisch ausgebildet sein.

Aus Fig. 2 ist zu erkennen, daß an dem stirnseitigen Bereich 22 der Hohlschiene 14 eine eine Rohrleitung 23 umfassende Zuführeinrichtung 24 vorgesehen ist, über die ein Wärmemedium aus einem Wärmemediumspeicher oder -erzeuger 25 der Heizkammer 15 zuführbar ist. Dabei kann die Zufuhr des Wärmemediums über ein Ventil 26 sowie eine Pumpe 27 gesteuert werden.

An der Oberseite sowie in Fig. 2 nicht erkennbar auch an der Unterseite der Hohlschiene 14 ist ein sich über die gesamte Breite der Formstraße 2 und des Vlieses 1 erstreckende, schlitzförmige Austrittsöffnung 28 ausgebildet, durch die in die Heizkammer 15 eingebrachtes Wärmemedium austreten und dadurch die Teilvliese 11, 12 durchdringen kann.

Weiterhin sind in Figur 2 die Zusatzaustrittsöffnungen 48 und 51 zu erkennen, wobei als Beispiel die Zusatzaustrittsöffnungen 48 schlitzförmig und die Zusatzaustrittsöffnungen 51 als Bohrungen ausgebildet sind. Durch die Zusatzaustrittsöffnungen 48 und 51 können Zusatzstoffe, die über Rohrleitungen 52, 53 in die Hohlräume 49, 50 eingebracht werden, in die Teilvliese 11, 12 eingebracht werden.

Weiterhin ist in Figur 2 durch gestrichelte Linien 54, 55 angedeutet, daß die Hohlräume 49, 50 auch in mehrere Hohlräume 49', 49'', 50', 50" unterteilt sein können, so daß unterschiedliche Zusatzstoffe in die Teilvliese eingebracht werden können. In diesem Fall kann eine entsprechende Anzahl von unterschiedlichen die Zusatzstoffe transportierenden Rohrleitungen vorgesehen sein. Die Trennwände 54, 55 können dabei senkrecht oder waagrecht zur Transportrichtung 3 oder in einer beliebigen sonstigen Richtung verlaufen. Bevorzugt ist die in Figur 2 angedeutete Richtung senkrecht zur Transportrichtung 3 des Vlieses, da sich auf diese Weise jeder der gebildeten Hohlräume 49', 49", 50', 50" über die gesamte Breite des Vlieses 1 erstreckt und somit die Zusatzstoffe in das gesamte Vlies 1 eingebracht werden können.

Im stirnseitigen Bereich 22 der Hohlschiene 14 ist eine Führungs- und Abdichtungsblende 29 vorgesehen, die das Vlies 1 seitlich begrenzt und einen seitlichen Austritt von Wärmemedium aus dem Vlies 1 verhindert. Dabei ist die Führungs- und Abdichtungsblende 29 an seinen Enden auf der dem Vlies 1 zugewandten Seite jeweils schräg, insbesondere abgerundet verlaufend ausgebildet, um ein Zerfasern der seitlichen Kante des Vlieses 1 zu verhindern.

An der Oberseite der Hohlschiene 14 ist eine längliche Führung 30 für einen Sperrschieber 31 ausgebildet, durch den die Austrittsöffnung 28 über einen Teilbereich verschließbar ist. Dabei ist der Sperrschieber 31 zusammen mit der Führungs- und Abdichtungsblende 29 entlang eines Doppelpfeils 32 verschiebbar, so daß die Vorrichtung auf Vliesbreiten einstellbar ist, die zwischen zwei durch gestrichelte Linien 33, 34 angedeuteten maximalen und minimalen Breiten liegen.

Aus der Fig. 3 und insbesondere Fig. 4 ist zu erkennen, daß die Hohlschiene 14 eine Deckplatte 35 sowie eine Bodenplatte 36 besitzt, die jeweils aus zwei getrennten Abschnitten 35', 35" und 36', 36" bestehen. Die Abschnitte 35' und 35" bzw. 36' und 36" sind jeweils in einem geringen Abstand voneinander angeordnet, so daß zwischen diesen Abschnitten sowohl an der Oberseite als auch an der Unterseite der Hohlschiene 14 die schlitzförmigen Austrittsöffnungen 28 gebildet sind. Grundsätzlich ist es auch möglich, daß die Deck- und Bodenplatten 35, 36 einstückig ausgebildet sind und die Austrittsöffnungen 28 als Bohrungen oder als schlitzförmige Öffnungen ausgebildet sind, die sich nicht bis zu den stirnseitigen Enden der Deck- und Bodenplatten 35, 36 erstrecken.

Weiterhin ist aus Fig. 4 zu erkennen, daß sowohl die obere Austrittsöffnung 28 als auch die untere Austrittsöffnung 28 jeweils durch einen Sperrschieber 31 über einen Teilbereich verschließbar ist.

Die Abschnitte 35' bzw. 36' der Deckplatte 35 bzw. der Bodenplatte 36 sind an einer gemeinsamen Seitenwand 37 befestigt, während die Abschnitte 35" und 36" mit einer gemeinsamen Seitenwand 38 der Hohlschiene 14 verbunden sind. Dabei kann diese Verbindung jeweils über Schrauben oder sonstige Verbindungselemente erfolgen.

An der Innenseite der Seitenwand 37 ist ein ein Gewinde 39 umfassender Ansatz 40 ausgebildet, in den eine durch die Seitenwand 38 geführte Schraube 41 eingreift. Die Schraube 41 ist dabei so mit der Seitenwand 38 verbunden, daß bei einem Herausschrauben der Schraube 41 aus dem Ansatz 40 die Seitenwand 38 und die damit verbundenen Abschnitte 35" und 36" der Deck- und der Bodenplatten 35, 36 so verschoben werden, daß sich die Breite der Austrittsöffnungen 28 vergrößert. Entsprechend kann durch Einschrauben der Schraube 41 die Breite der Austrittsöffnungen 28 verkleinert werden.

Um die Verschiebung und damit die Breiteneinstellung der Austrittsöffnung 28 zu ermöglichen, sind jeweils zwischen den seitlichen Außenkanten der Deck- und Bodenplatten 35, 36 und der sich daran anschließenden Aufweitungsvorrichtung 16 bzw. Zusammenführungsvorrichtung 17 Luftspalte 42 vorgesehen.

In der Bodenplatte 36 sind jeweils zwei sich über die Breite der Hohlschiene 14 erstreckende Ablaufkanäle 43 ausgebildet, in denen sich in der Heizkammer 15 bildendes Kondensat absetzt und abtransportiert wird.

Aus Fig. 5 ist zu erkennen, daß die Ablaufkanäle 43 mit einer Ablauföffnung 44 verbunden sind, über die das kondensierte Wärmemedium aus der Heizvorrichtung 13 abgeführt werden kann.

Weiterhin ist aus Fig. 5 zu erkennen, daß die Sperrschieber 31 in beispielsweise aus Teflon oder einem anderen geeigneten Material ausgebildeten Stopfbuchsen 45 geführt werden, um die Dichtheit der Heizvorrichtung 13 zu gewährleisten.

Fig. 6 zeigt, daß sowohl in der Deckplatte 35 als auch in der Bodenplatte 36 Führungen 30 für die Sperrschieber 31 ausgebildet sind, so daß sowohl die in der Deckplatte 35 als auch die in der Bodenplatte 36 ausgebildeten Austrittsöffnungen 28 über die Sperrschieber 31 teilweise verschließbar sind.

Weiterhin ist in Fig. 6 die Befestigung der Deckplatte 35, der Bodenplatte 36 sowie der Seitenwände 37, 38 und der Aufweitungs- und der Zusammenführungsvorrichtungen 16, 17 mit einer gemeinsamen stirnseitigen Seitenwand 46 über Verbindungselemente, insbesondere Schrauben 46 zu erkennen.

Nachfolgend wird das erfindungsgemäße Verfahren mit der erfindungsgemäßen Vorrichtung näher beschrieben:
Nachdem das Vlies 1 über eine Streuvorrichtung auf die Formstraße 2 gestreut und über eine nicht dargestellte Vorpreßeinheit vorverdichtet wurde, wird es entlang dem Pfeil 3 in Richtung der Preßstation 5 transportiert. Die Feuchte des Vlieses beträgt dabei ungefähr 8%.

Durch das Auflaufen des Vlieses 1 gegen die Zähne 21 des endlosen, umlaufenden Sägeblattes 9 der Bandsäge 6 wird das Vlies 1 in zwei im wesentlichen gleich dicke Teilvliese 11, 12 aufgeteilt, die durch Auflaufen auf der Auflagschräge 18 der Aufweitungsvorrichtung 16 voneinander separiert werden. Über die Rohrleitung 52 wird in den innerhalb der Aufweitungsvorrichtung 16 ausgebildeten Hohlraum 49 ein Zusatzstoff, beispielsweise ein Katalysator für das in dem Vlies 1 enthaltene Bindemittel geleitet und über die Zusatzaustrittsöffnungen 48 in die Teilvliese 11, 12 eingebracht.

Über beide Stirnseiten der Hohlschiene 14 wird Heizmedium, beispielsweise gesättigter Wasserdampf, in die Heizkammer 15 eingeführt, das über die in der Deck- und der Bodenplatte 35, 36 ausgebildete Austrittsöffnungen 28 nach oben bzw. nach unten aus der Heizkammer 15 aus- und durch die Teilvliese 11, 12 hindurchtritt, so daß diese erwärmt werden. Die Teilvliese 11, 12 werden dabei auf eine Temperatur von bis zu ca. 80 bis 90°C erhitzt, wobei diese Temperatur beginnend an der jeweiligen Schnittfläche des Teilvlieses 11, 12 bis zu einer Position nahe der jeweiligen Außenfläche erreicht wird. Die Feuchte der Teilvliese 11, 12 beträgt nach der Erhitzung dabei beispielsweise 10%.

Anstelle oder zusätzlich zu dem in dem Hohlraum 49 enthaltenen Zusatzstoff können ein oder mehrere Zusatzstoffe über die Rohrleitung 53 in den Hohlraum 50 eingeführt und über die Zusatzaustrittsöffnung 51 in die Teilvliese 11, 12 nach deren Erhitzung eingebracht werden. Grundsätzlich ist es auch möglich, daß Zusatzstoffe mit dem Heizmedium über die Heizkammer 15 und die Austrittsöffnung 28 in die Teilvliese 11, 12 eingebracht werden.

Nach dem Passieren der Hohlschiene 14 gleitet das obere Teilvlies 11 entlang der Ablaufschräge 19 nach unten, so daß die beiden Teilvliese 11, 12 nach dem Ende der Zusammenführungsvorrichtung 17 ohne störende Einwirkung aufeinander zu liegen kommen, da die Oberflächen der Aufweitungsvorrichtung 16, der Hohlschiene 14 und der Zusammenführungsvorrichtung 17 im wesentlichen fließend, ohne störende Stufen ineinander übergehen.

Im Anschluß daran werden die beiden Teilvliese 11, 12 in der Preßstation 5 unter Druck und erneuter Hitzezufuhr zu dem gewünschten Formkörper verpreßt. Dabei wird über die Preßwalzen 4 Hitze über die Ober- und Unterseite des Vlieses 1 in Richtung der Innenseite zugeführt, so daß aufgrund der bereits im Inneren des Vlieses 1 vorhandenen Hitze ein gleichmäßiger Hitzegradient über die gesamte Vliesdicke erzeugt wird.

Typische Abmessungen für die Heizvorrichtung sind beispielsweise ein Meter Länge in Transportrichtung, wobei die Führungs- und Abdichtungsblenden typischerweise die gleiche Länge besitzen. Anstelle der Führungs- und Abdichtungsblenden können auch beispielsweise mitlaufende, endlose Bänder eingesetzt werden, um die Reibung an den Vliesaüßenkanten zu vermeiden.

Die Bedampfungskammer kann beispielsweise eine Querschnittsfläche von 60 x 60 mm² und eine Breite von beispielsweise ca. 1,20 m bis 2,30 m besitzen. Je nach Anwendungsfall können diese Abmessungen auch vergrößert oder verkleinert werden, so daß die Bedampfungskammer beispielsweise eine Querschnittsfläche von zwischen 30 x 30 und 200 x 200 mm² besitzen kann.

Die Figur 7 zeigt eine zu der in Figur 1 dargestellten Ausführungsform ähnliche Variante einer erfindungsgemäß ausgebildeten Vorrichtung, so daß gleiche Teile mit den gleichen Bezugszeichen wie in Figur 1 versehen wurden.

Das in Figur 7 dargestellte Ausführungsbeispiel unterscheidet sich von dem in Figur 1 und Figur 2 dargestellten Ausführungsbeispiel darin, daß der Heizvorrichtung 13 anstelle eines einheitlichen Vlieses 1 zwei separat gestreute Vliese 1', 1" zugeführt werden. Die Zufuhr des oberen separaten Vlieses 1" kann dabei entweder manuell oder durch eine nicht dargestellte Transportvorrichtung, beispielsweise ein endloses Förderband erfolgen.

Grundsätzlich werden die beiden separaten Vliesen 1', 1" in analoger Weise zu den zu den in Figuren 1 und 2 beschriebenen Verfahren mit Zusatzstoffen sowie einem Heizmedium beaufschlagt und, nachdem sie nach Passieren der Heizvorrichtung zu einem gemeinsamen Vlies 1 zusammengeführt wurden, der Preßstation 5 zur Verpressung zu dem gewünschten Formkörper zugeführt.

Um einen gleichzeitigen Transport der separaten Vliese 1', 1" zu erreichen, kann zu Beginn des Verfahrens zunächst das untere separate Vlies 1' bis zu dem zwischen den Preßwalzen ausgebildeten Preßspalt verschoben werden, woraufhin das obere separate Vlies 1" soweit über die Oberfläche der Heizvorrichtung 13 in Richtung des Preßspaltes verschoben wird, bis es ebenfalls an diesem ansteht. Anschließend können beispielsweise die beiden Preßwalzen 4 in Rotation versetzt werden, so daß die beiden vorderen Enden der separaten Vliese 1', 1" ergriffen und gleichmäßig zusammen als einheitlichen Vlies in den Preßspalt eingezogen werden. Zu diesem Zeitpunkt oder auch bereits vorher kann die Zufuhr des Heizmediums sowie der Zusatzstoffe erfolgen, so daß die beiden separaten Vliese 1', 1" sowohl von dem Heizmedium als auch von den Zusatzstoffen durchdrungen werden.

## Patentansprüche

1. Verfahren zur Herstellung von Formkörpern, insbesondere von Faser-, Span- oder dergleichen Platten, bei dem mit Bindemittel versetzte Fasern, zellulose- oder lignozellulosehaltige Teilchen zu einem Vlies (1) gestreut und vorerwärmt werden, bevor das Vlies (1) unter Zufuhr von Wärme und Druck zu dem Formkörper verpreßt wird,
**dadurch gekennzeichnet,**
**daß** die Vorerwärmung des aus den vorverdichteten bzw. vorgepreßten Fasern oder dergleichen Teilchen bestehenden Vlieses (1) durch Zufuhr von Wärmeenergie vom Inneren des Vlieses (1) nach außen zur Oberfläche des Vlieses hin erfolgt.

2. Verfahren nach Anspruch 1,
**dadurch gekennzeichnet,**
**daß** zumindest ein Zusatzstoff, insbesondere ein Katalysator für das in dem Vlies (1) enthaltene Bindemittel, ebenfalls vom Inneren des Vlieses (1) nach außen zur Oberfläche des Vlieses (1) hin in das Vlies (1) eingebracht wird, und/oder daß die Vorerwärmung durch Zufuhr eines erhitzten, insbesondere fluidförmigen Wärmemediums, vorteilhaft in Form von Heißluft, gesättigtem oder überhitztem Wasserdampf, erfolgt.

3. Verfahren nach Anspruch 1 oder 2,
**dadurch gekennzeichnet,**
**daß** zur Bildung des Vlieses (1) zunächst zwei separate Vliese (1', 1") gestreut, vorverdichtet oder vorgepreßt werden, die jeweils so zusammengeführt werden, daß die einander zugewandten Seiten der Vliese (1', 1") das Innere und die voneinander abgewandt liegenden Seiten der Vliese (1', 1") die Ober- und die Unterseiten des Vlieses (1) bilden.

4. Verfahren nach Anspruch 3,
**dadurch gekennzeichnet,**
**daß** die Zufuhr der Wärmeenergie und gegebenenfalls das Einbringen der Zusatzstoffe insbesondere unmittelbar vor dem Zusammenführen der Vliese (1', 1") erfolgt.

5. Verfahren nach Anspruch 1 oder 2,
**dadurch gekennzeichnet,**
**daß** das Vlies (1) einen mattenförmigen Aufbau besitzt, im wesentlichen parallel zu seiner Ober- und Unterseite aufgeschnitten wird und die Wärmezufuhr sowie gegebenfalls das Einbringen des Zusatzstoffes durch die Schnittflächen hindurch sowohl in Richtung zu der Oberseite als auch zu der Unterseite des Vlieses (1) erfolgt.

6. Verfahren nach einem der Ansprüche 2 bis 5,
**dadurch gekennzeichnet,**
**daß** das Einbringen der Zusatzstoffe in das Vlies (1) durch Eindüsen erfolgt.

7. Verfahren nach einem der Ansprüche 2 bis 6,
**dadurch gekennzeichnet,**
**daß** der Zusatzstoff in gelöster Form als Fluid, insbesondere in flüssiger Form, in das Vlies (1) eingebracht wird.

8. Verfahren nach einem der Ansprüche 2 bis 7,
**dadurch gekennzeichnet,**
**daß** der Zusatzstoff vor und/oder gleichzeitig mit und/oder nach der Vorerwärmung des Vlieses (1) in dieses eingebracht wird.

9. Verfahren nach einem der Ansprüche 2 bis 8,
**dadurch gekennzeichnet,**
**daß** als Zusatzstoffe Härter, insbesondere Ammoniumchlorid, Ammoniumsulfat, Ammoniumnitrat und/oder Hexamethylentetramin, und/oder Ameisensäure, Maleinsäure, Zitronensäure, Schwefelsäure, Salzsäure, Aluminiumsulfat (Chlorid), Persulfat, Phosphorsäure; und/oder Hydrophobierungsmittel, wie Paraffin; und/oder Holzschutzmittel, Fungizide; und/oder Feuerschutzmittel; und/oder Formaldehydfänger, wie Harnstoff; und/oder Streckmittel; und/oder Farbstoffe verwendet werden.

10. Verfahren nach einem der vorhergehenden Ansprüche,
**dadurch gekennzeichnet,**
**daß** das Vlies (1) vor der Vorerwärmung und/oder vor dem Einbringen des Zusatzstoffes vorgepreßt wird.

11. Vorrichtung zum Herstellen von Formkörpern, insbesondere von Faser-, Span- oder dergleichen Platten, insbesondere zur Durchführung des Verfahrens nach einem der vorhergehenden Ansprüche, mit einer Streustation, einer Formstraße (2), einer Preßstation (5) und einer der Preßstation (5) vorgeschalteten Heizvorrichtung (13) zur Erwärmung eines von der Streustation auf die Formstraße (2) gestreuten Vlieses (1) vor Einlaufen in die Preßstation (5),
**dadurch gekennzeichnet,**
**daß** die Heizvorrichtung (13) zur Zuführung von Wärme vom Inneren des Vlieses (1) nach außen zur Oberfläche des Vlieses (1) hin ausgebildet ist.

12. Vorrichtung nach Anspruch 11,
**dadurch gekennzeichnet,**
**daß** die Heizvorrichtung (13) zur Einbringung von Zusatzstoffen, insbesondere eines Katalysators für das in dem Vlies (1) enthaltene Bindemittel, in das Vlies (1) ebenfalls vom Inneren des Vlieses (1) nach außen zur Oberfläche des Vlieses (1) hin ausgebildet ist.

13. Vorrichtung nach Anspruch 11 oder 12,
**dadurch gekennzeichnet,**
**daß** eine insbesondere als Schneidvorrichtung (6) ausgebildete Trennvorrichtung vorgesehen ist, mit der das Vlies (1) in zumindest zwei, insbesondere in ein unteres und ein oberes Teilvlies (11, 12) teilbar ist, und daß die Heizvorrichtung (13) im Bereich zwischen den Teilvliesen (11, 12) angeordnet ist.

14. Vorrichtung nach Anspruch 13,
**dadurch gekennzeichnet,**
**daß** die Trennvorrichtung als Säge (6), insbesondere als Bandsäge, bevorzugt als endlose Bandsäge, ausgebildet ist.

15. Vorrichtung nach Anspruch 13 oder 14,
**dadurch gekennzeichnet,**
**daß** die Schnittrichtung der Schneidvorrichtung (6) entgegen der Transportrichtung des Vlieses (1) im wesentlichen parallel zur Oberfläche der Formstraße (2) gerichtet ist.

16. Vorrichtung nach einem der Ansprüche 13 bis 15,
**dadurch gekennzeichnet,**
**daß** die Trennvorrichtung (6) in Transportrichtung des Vlieses (1) vor der Heizvorrichtung (13) angeordnet ist.

17. Vorrichtung nach einem der Ansprüche 11 bis 16,
**dadurch gekennzeichnet,**
**daß** die Heizvorrichtung (13) eine Heizkammer (15) umfaßt, die sich im wesentlichen über die gesamte Breite des Vlieses (1) erstreckt und die in ihren den Teilvliesen (11, 12) zugewandten Bereichen jeweils insbesondere schlitzförmige Austrittsöffnungen (28) zum Abgeben von Heizmedium, insbesondere von Dampf, aus der Heizkammer (15) in das Vlies (1) sowie gegebenenfalls Zusatzaustrittsöffnungen (48, 51) zum Einbringen der Zusatzstoffe in das Vlies (1) aufweist.

18. Vorrichtung nach Anspruch 17,
**dadurch gekennzeichnet,**
**daß** die Austrittsöffnungen (28) zumindest teilweise, insbesondere über einen Sperrschieber (31), verschließbar ausgebildet sind.

19. Vorrichtung nach Anspruch 17 oder 18,
**dadurch gekennzeichnet,**
**daß** die Austrittsöffnungen (28) in ihrer Größe einstellbar sind.

20. Vorrichtung nach einem der Ansprüche 17 bis 19,
**dadurch gekennzeichnet,**
**daß** die Heizkammer (15) zumindest eine seitliche, inbesondere außerhalb des Vlieses (1) gelegene Zuführeinrichtung (24) zum Zuführen des Heizmediums umfaßt.

21. Vorrichtung nach einem der Ansprüche 17 bis 20,
**dadurch gekennzeichnet,**
**daß** an beiden Stirnseiten der Heizkammer (15) Zuführeinrichtungen (24) zum Zuführen von Heizmedium vorgesehen sind.

22. Vorrichtung nach einem der Ansprüche 17 bis 21,
**dadurch gekennzeichnet,**
**daß** in Transportrichtung vor der Heizkammer (15) eine Aufweitungsvorrichtung (16), insbesondere mit Auflaufschräge (18), zur Aufweitung des Abstandes zwischen den Teilvliesen (11, 12) angeordnet ist, und daß gegebenenfalls die Zusatzaustrittsöffnungen (48) in der Aufweitungsvorrichtung, insbesondere in der Auflaufschräge (18), ausgebildet sind.

23. Vorrichtung nach einem der Ansprüche 17 bis 22,
**dadurch gekennzeichnet,**
**daß** in Transportrichtung hinter der Heizkammer (15) eine Zusammenführungsvorrichtung (17), insbesondere mit Ablaufschräge (19), zum gleichmäßigen Zusammenführen der Teilvliese (11, 12) zu einem Gesamtvlies angeordnet ist, und daß gegebenenfalls die Zusatzaustrittsöffnungen (51) in der Zusammenführungsvorrichtung, insbesondere in der Ablaufschräge (19), ausgebildet sind.

24. Vorrichtung nach einem der Ansprüche 17 bis 23,
**dadurch gekennzeichnet,**
**daß** die Austrittsöffnungen (28) gleichzeitig die Zusatzaustrittsöffnungen (48, 51) bilden.

25. Vorrichtung nach einem der Ansprüche 22 bis 24,
**dadurch gekennzeichnet,**
**daß** die Aufweitungsvorrichtung (16) und/oder die Zusammenführungsvorrichtung (17) mehrere insbesondere vollständig voneinander getrennte, bevorzugt als Hohlräume (49', 49', 50', 50") ausgebildete Abschnitte umfaßt.

26. Vorrichtung nach einem der Ansprüche 11 bis 25,
**dadurch gekennzeichnet,**
**daß** seitlich des Vlieses (1) im Bereich der Heizvorrichtung (13) zumindest eine für das Heizmedium undurchlässige Begrenzungseinheit, insbesondere in Form einer Führungs- und Abdichtungsblende (29), vorgesehen ist.

27. Vorrichtung nach Anspruch 26,
**dadurch gekennzeichnet,**
**daß** die Begrenzungseinheit insbesondere zusammen mit dem Sperrschieber (31) verschiebbar ausgebildet ist.

## Claims

1. A method of manufacturing of shaped bodies, in particular fiberboard, chipboard or like boards, in which fibers, particles containing cellulose or particles containing lignocellulose with an admixed binder are scattered to form a mat (1) and preheated before the mat (1) is pressed to the shaped body while supplying heat and pressure, **characterized in that** the preheating of the mat (1) consisting of the pre-compacted or pre-pressed fibers or like particles takes place by the supply of thermal energy from the interior of the mat (1) outwardly to the surface of the mat (1).

2. A method in accordance with claim 1, **characterized in that** at least one additive, in particular a catalyst for the binder contained in the mat (1), is also introduced into the mat (1) from the interior of the mat (1) outwardly to the surface of the mat (1) and/or **in that** the pre-heating is effected by the supply of a heated thermal medium, in particular of a fluid thermal medium, advantageously in the form of hot air or saturated or superheated steam.

3. A method in accordance with claim 1 or claim 2 **characterized in . that** two separate mats (1', 1") are first scattered, pre-compacted or pre-pressed to form the mat (1) and **in that** these two separate mats (1', 1") are each brought together such that the sides of the mats (1', 1") facing one another form the interior of the mat (1) and the sides of the mats (1', 1") remote from one another form the upper side and the lower side of the mat (1) respectively.

4. A method in accordance with claim 3, **characterized in that** the supply of the thermal energy and, optionally, the introduction of the additives, is effected directly prior to the bringing together of the mats (1', 1").

5. A method in accordance with claim 1 or claim 2 **characterized in that** the mat (1) has a mat-like build-up, **in that** it is cut open substantially parallel to its upper side and its lower side and **in that**, where applicable, the introduction of the additive is effected through the cut surfaces both in the direction of the upper side and the lower side of the mat (1).

6. A method in accordance with one of the claims 2 to 5 **characterized in that** the introduction of the additives into the mat (1) is effected by injection through a nozzle.

7. A method in accordance with one of the claims 2 to 6 **characterized in that** the additive is introduced into the mat (1) in dissolved form as a fluid, in particular in liquid form.

8. A method in accordance with one of the claims 2 to 7 **characterized in that** the additive is introduced into the mat (1) prior to and/or simultaneously with and/or subsequent to the pre-heating of said mat (1).

9. A method in accordance with one of the claims 2 to 8 **characterized in that** hardeners are used as the additives, in particular ammonium chloride, ammonium sulfate, ammonium nitrate and/or hexamethylene tetramine, and/or formic acid, maleic acid, citric acid, sulfuric acid, hydrochloric acid, aluminum sulfate (chloride), persulfate, phosphoric acid; and/or water repellent agents such as paraffin; and/or wood preservatives, fungicides; and/or fire protection agents; and/or formaldehyde scavengers such as urea; and/or dilutants; and/or dyes.

10. A method in accordance with one of the preceding claims **characterized in that** the mat (1) is pre-pressed prior to the pre-heating and/or the introduction of the additive.

11. An apparatus for the manufacture of shaped bodies, in particular of fiberboard, chipboard or like boards, in particular for carrying out the method in accordance with one of the preceding claims, comprising a scattering station, a forming line (2), a pressing station (5) and a heating device (13) inserted before the pressing station (5) for the heating of a mat (1) scattered by the scattering station onto the forming line (2) prior to entry into the pressing station (5), **characterized in that** the heating device (13) is designed to supply heat from the interior of the mat (1) outwardly toward the surface of the mat (1).

12. An apparatus in accordance with claim 11 **characterized in that** the heating device (13) is designed for the introduction of additives, in particular of a catalyst for the binder contained in the mat (1), into the mat (1) also from the interior of the mat (1) outwardly toward the surface of the mat (1).

13. An apparatus in accordance with claim 11 or claim 12 **characterized in that** a separating device, in particular formed as a cutting device (6), is provided with which the mat (1) can be divided into at least two part mats, in particular into a lower and an upper part mat (11, 12), and **in that** the heating device (13) is arranged in the region between the part mats (11, 12).

14. An apparatus in accordance with claim 13 **characterized in that** the separating device is formed as a saw (6), in particular as a band saw, and preferably as an endless band saw.

15. An apparatus in accordance with claim 13 or claim 14 **characterized in that** the cutting direction of the cutting device (6) is directed opposite to the transport direction of the mat (1) substantially parallel to the surface of the forming line (2).

16. An apparatus in accordance with one of the claims 13 to 15 **characterized in that** the separating device (6) is arranged upstream of the heating device (13) in the transport direction of the mat (1).

17. An apparatus in accordance with one of the claims 11 to 16 **characterized in that** the heating device (13) includes a heating chamber (15) which extends substantially over the full width of the mat (1) and which has respective outlet openings in its regions adjacent to the part mats (11, 12), in particular slit-like outlet openings (28), for the dispensing of heating medium, in particular of steam, from the heating chamber (15) into the mat (1) and optionally includes additive outlet openings (48, 41) for the introduction of the additives into the mat (1).

18. An apparatus in accordance with claim 17 **characterized in that** the outlet openings (28) are made at least partly closable, in particular via a blocking slide (31).

19. An apparatus in accordance with claim 17 or claim 18 **characterized in that** the size of the outlet openings (28) is adjustable.

20. An apparatus in accordance with one of the claims 17 to 19 **characterized in that** the heating chamber (15) includes at least one lateral supply means (24), in particular disposed outside of the mat (1), for the supply of the heating medium.

21. An apparatus in accordance with one of the claims 17 to 20 **characterized in that** supply means (24) for the supply of heating medium are provided at the two end faces of the heating chamber (15).

22. An apparatus in accordance with one of the claims 17 to 21 **characterized in that** a broadening device (16) is provided upstream of the heating chamber (15) in the transport direction, in particular a broadening device (16) having ramps (18) for the expansion of the spacing between the part mats (11, 12), and **in that**, where applicable, the additional outlet openings (48) are made in the broadening device, in particular in the run-up ramp (18).

23. An apparatus in accordance with one of the claims 17 to 22 **characterized in that** a uniting apparatus (17) is arranged in the transport direction downstream of the heating chamber (15), in particular a uniting device (17) with a down ramp (19) for the simultaneous uniting of the part mats (11, 12) to a complete mat, and **in that**, where applicable, the additional outlet openings (51) are made in the uniting device, in particular in the down ramp (19).

24. An apparatus in accordance with one of the claims 17 to 23 **characterized in that** the outlet openings (28) simultaneously form the additional outlet openings (48, 51).

25. An apparatus in accordance with one of the claims 22 to 24 **characterized in that** the broadening device (16) and/or the uniting device (17) comprise(s) a plurality of sections, in particular completely separated from one another, and preferably formed as hollow spaces (49', 49", 50', 50").

26. An apparatus in accordance with one of the claims 11 to 25 **characterized in that** at least one boundary unit impermeable to the heating medium, in particular in the form of a guide and sealing panel (29), is provided to the side of the mat (1) in the region of the heating device (13).

27. An apparatus in accordance with claim 26 **characterized in that** the boundary unit is displaceably formed, and in particular is displaceable together with the blocking slide (31).

## Revendications

1. Procédé de fabrication de corps moulés, en particulier de plaques de fibres, de plaques d'agglomérés ou analogues, dans lequel des fibres, des particules cellulosiques ou des particules lignocellulosiques mélangées à un agent liant sont dispersées et préchauffées pour former un voile (1), avant que le voile (1) ne soit comprimé tout en acheminant chaleur et pression pour former le corps moulé, **caractérisé en ce que** le préchauffage du voile (1) constitué des fibres ou de particules analogues pré-compactées ou pré-comprimées se fait par application d'énergie thermique de l'intérieur du voile (1) à l'extérieur vers la surface du voile.

2. Procédé selon la revendication 1, **caractérisé en ce qu'**au moins un additif, en particulier un catalyseur, en particulier un catalyseur pour l'agent liant contenu dans le voile (1), est introduit dans le voile (1) également de l'intérieur du voile (1) à l'extérieur vers la surface du voile (1) et/ou **en ce que** le préchauffage se fait par acheminement d'un agent thermique chauffé, en particulier en forme de fluide, avantageusement sous la forme d'air chaud, de vapeur d'eau saturée ou de vapeur d'eau surchauffée.

3. Procédé selon la revendication 1 ou 2, **caractérisé en ce que**, pour former le voile (1), on disperse, on pré-compacte ou on pré-comprime tout d'abord deux voiles séparés (1', 1"), qui sont respectivement réunis de telle sorte que les faces des voiles (1', 1") tournées l'une vers l'autre forment l'intérieur et que les faces des voiles (1', 1") opposées l'une à l'autre forment les faces supérieure et inférieure du voile (1).

4. Procédé selon la revendication 3, **caractérisé en ce que** l'acheminement de l'énergie thermique et éventuellement l'introduction des additifs se font en particulier directement avant la réunion des voiles (1', 1").

5. Procédé selon la revendication 1 ou 2, **caractérisé en ce que** le voile (1) possède une structure en forme de natte, est ouvert par découpe sensiblement parallèle à sa face supérieure et à sa face inférieure et l'acheminement de chaleur ainsi qu'éventuellement l'introduction de l'additif se font à travers les interfaces autant dans le sens de la face supérieure que dans le sens de la face inférieure du voile (1).

6. Procédé selon l'une quelconque des revendications 2 à 5, **caractérisé en ce que** l'introduction des additifs dans le voile (1) se fait par injection.

7. Procédé selon l'une quelconque des revendications 2 à 6, **caractérisé en ce que** l'additif est introduit sous forme dissoute dans un fluide, en particulier sous forme de liquide, dans le voile (1).

8. Procédé selon l'une quelconque des revendications 2 à 7, **caractérisé en ce que** l'additif est introduit dans le voile avant et/ou pendant et/ou après le préchauffage du voile (1).

9. Procédé selon l'une quelconque des revendications 2 à 8, **caractérisé en ce qu'**on utilise comme additifs des agents durcissants, en particulier du chlorure d'ammonium, du sulfate d'ammonium, du nitrate d'ammonium et/ou de l'hexaméthylènetétramine et/ou de l'acide formique, de l'acide maléique, de l'acide citrique, de l'acide sulfurique, de l'acide chlorhydrique, du sulfate (chlorure) d'aluminium, un persulfate, de l'acide phosphorique; et/ou des agents imperméabilisants tels que la paraffine; et/ou des agents de protection du bois, des fongicides et/ou des agents de protection contre le feu; et/ou des fixateurs de formaldéhyde, tels que l'urée; et/ou des agents diluants; et/ou des colorants.

10. Procédé selon l'une quelconque des revendications précédentes, **caractérisé en ce que** le voile (1) est pré-comprimé avant le préchauffage et/ou avant l'introduction de l'additif.

11. Dispositif de fabrication de corps moulés, en particulier de plaques de fibres, de plaques d'agglomérés ou analogues, en particulier pour la réalisation du procédé selon l'une quelconque des revendications précédentes, comprenant un poste de dispersion, une chaîne de moulage (2), un poste de compression (5) et un dispositif de chauffage (13) monté en amont du poste de compression (5) pour chauffer un voile (1) dispersé par le poste de dispersion sur la chaîne de moulage (2) avant introduction dans le poste de compression (5), **caractérisé en ce que** le dispositif de chauffage (13) est conformé pour acheminer de la chaleur de l'intérieur du voile (1) à l'extérieur vers la surface du voile (1).

12. Dispositif selon la revendication 11, **caractérisé en ce que** le dispositif de chauffage (13) est conformé pour introduire dans le voile (1) des additifs, en particulier un catalyseur pour l'agent liant contenu dans le voile (1), également de l'intérieur du voile (1) à l'extérieur vers la surface du voile (1).

13. Dispositif selon la revendication 11 ou 12, **caractérisé en ce qu'**il est prévu un dispositif séparateur conformé en particulier en dispositif de coupe (6), avec lequel le voile (1) peut être séparé en au moins deux voiles partiels, en particulier en un voile partiel inférieur et en un voile partiel supérieur (11, 12), et **en ce que** le dispositif de chauffage (13) est aménagé dans la zone comprise entre les voiles partiels (11, 12).

14. Dispositif selon la revendication 13, **caractérisé en ce que** le dispositif séparateur se présente sous la forme d'une scie (6), en particulier sous la forme d'une scie à bande, de préférence sous la forme d'une scie à bande sans fin.

15. Dispositif selon la revendication 13 ou 14, **caractérisé en ce que** le sens de coupe du dispositif de coupe (6) est dirigé à l'encontre du sens de transport du voile (1) sensiblement en parallèle avec la surface de la chaîne de moulage (2).

16. Dispositif selon l'une quelconque des revendications 13 à 15, **caractérisé en ce que** le dispositif séparateur (6) est aménagé dans le sens de transport du voile (1) en amont du dispositif de chauffage (13).

17. Dispositif selon l'une quelconque des revendications 11 à 16, **caractérisé en ce que** le dispositif de chauffage (13) comprend une chambre de chauffage (15), qui s'étend sensiblement sur toute la largeur du voile (1) et qui présente, dans ses zones tournées vers les voiles partiels (11, 12), respectivement, des ouvertures de sortie (28) en particulier en forme de fente pour acheminer l'agent de chauffage, en particulier la vapeur d'eau, de la chambre de chauffage (15) dans le voile (1), ainsi qu'éventuellement des ouvertures de sortie supplémentaires (48, 51) pour introduire les additifs dans le voile (1).

18. Dispositif selon la revendication 17, **caractérisé en ce que** les ouvertures de sortie (28) sont conformées de manière à pouvoir être fermées au moins en partie, en particulier via un registre d'arrêt (31).

19. Dispositif selon la revendication 17 ou 18, **caractérisé en ce que** la taille des ouvertures de sortie (28) peut être réglée.

20. Dispositif selon l'une quelconque des revendications 17 ou 19, **caractérisé en ce que** la chambre de chauffage (15) comprend au moins un dispositif d'alimentation latéral (24), en particulier situé à l'extérieur du voile (1), pour acheminer l'agent de chauffage.

21. Dispositif selon l'une quelconque des revendications 17 à 20, **caractérisé en ce qu'**il est prévu, sur les deux côtés de la chambre de chauffage (15), des dispositifs d'alimentation (24) pour acheminer l'agent de chauffage.

22. Dispositif selon l'une quelconque des revendications 17 à 21, **caractérisé en ce que**, dans le sens de transport, en amont de la chambre de chauffage (15), est disposé un dispositif d'élargissement (16), en particulier avec un chanfrein d'entrée (18), pour étendre la distance entre les voiles partiels (11, 12) et **en ce que**, éventuellement, les ouvertures de sortie supplémentaires (48) sont formées dans le dispositif d'élargissement, en particulier dans le chanfrein d'entrée (18).

23. Dispositif selon l'une quelconque des revendications 17 à 22, **caractérisé en ce que**, dans le sens de transport, en aval de la chambre de chauffage (15), est aménagé un dispositif de réunion (17), en particulier avec un chanfrein de sortie (19), pour réunir uniformément les voiles partiels (11, 12) en un voile global, et **en ce que**, éventuellement, les ouvertures de sortie supplémentaires (51) sont formées dans le dispositif de réunion, en particulier dans le chanfrein de sortie (19).

24. Dispositif selon l'une quelconque des revendications 17 à 23, **caractérisé en ce que** les ouvertures de sortie (28) forment simultanément les ouvertures de sortie supplémentaires (48, 51).

25. Dispositif selon l'une quelconque des revendications 22 à 24, **caractérisé en ce que** le dispositif d'élargissement (16) et/ou le dispositif de réunion (17) comprennent plusieurs sections en particulier complètement séparées l'une de l'autre, de préférence sous la forme d'espaces creux (49, 49', 50', 50").

26. Dispositif selon l'une quelconque des revendications 11 à 25, **caractérisé en ce que**, sur la partie latérale du voile (1), dans la zone du dispositif de chauffage (13), il est prévu au moins une unité de confinement qui ne laisse pas passer l'agent de chauffage, en particulier sous la forme d'un écran de guidage et d'étanchéité (29).

27. Dispositif selon la revendication 26, **caractérisé en ce que** l'unité de confinement est conformée de manière à pouvoir glisser en particulier conjointement avec le registre d'arrêt (31).
